# EUROPÄISCHE PATENTSCHRIFT

(11) **EP 2 210 452 B1**
(45) Veröffentlichungstag und Bekanntmachung des Hinweises auf die Patenterteilung: **30.03.2011**
(21) Anmeldenummer: 08844799.0
(22) Anmeldetag: 31.10.2008
(51) Int. Cl.: H05B 33/08

(54) **VERFAHREN ZUM DIMMEN EINER LEUCHTDIODENANORDNUNG EINES KRAFTFAHRZEUGS**
METHOD FOR DIMMING A LIGHT-EMITTING DIODE ARRANGEMENT OF A MOTOR VEHICLE
PROCÉDÉ POUR FAIRE VARIER L'INTENSITÉ LUMINEUSE D'UN ENSEMBLE DE DIODES ÉLECTROLUMINESCENTES D'UN VÉHICULE AUTOMOBILE

(30) Priorität: 02.11.2007 DE 102007052434
(43) Veröffentlichungstag der Anmeldung: 28.07.2010
(73) Patentinhaber: Hella KGaA Hueck & Co., 59552 Lippstadt (DE)
(72) Erfinder: TRINSCHEK, Martin, 59067 Hamm (DE)
(86) Internationale Anmeldenummer: PCT/EP2008/064772
(87) Internationale Veröffentlichungsnummer: WO 2009/056618

(56) Entgegenhaltungen:
- US-A1- 2005 231 133
- US-A1- 2007 103 086
- US-A1- 2007 188 114

## Beschreibung

Die Erfindung betrifft ein Verfahren zum Dimmen einer Leuchtdiodenanordnung gemäß Anspruch 1.

Leuchtdiodenanordnungen werden vermehrt in Kraftfahrzeugen für verschiedene Funktionen eingesetzt. In manchen Fällen ist es erforderlich, die Lichtstärke der Leuchtdiodenanordnung zu dimmen, um sie an die Verhältnisse anzupassen. Hierbei sollen die einzelnen Lichtstärken stufenlos ohne sichtbare Sprünge eingestellt werden können. Hierfür darf der Sprung der Lichtstärke maximal 2 %, bezogen auf die aktuelle Lichtstärke betragen. Dies ist besonders in unteren Bereichen der Lichtstärke kritisch.

Aus der DE 102 15 472 B4 ist eine Blinkerschaltung bekannt, bei der mindestens eine der Blinklampen durch Leuchtdioden ersetzt ist. Damit der Blinkgeber ordnungsgemäß funktioniert, muss ein Glühlampenstrom für die Leuchtdioden simuliert werden. Dies wird dadurch erreicht, dass ein Stromfluss durch die Ansteuerung einer elektrischen Last eingestellt wird, wobei eine Pulsweite eines periodischen Signals zeitlich entsprechend einer Stromkennlinie der ersetzten Blinklampe moduliert wird.

Die DE 10 2004 028 987 A1 beschreibt ein Verfahren zum Steuern einer mindestens eine Leuchtdiode umfassenden Beleuchtungseinheit, bei der ein zugeführter Strom in Abhängigkeit von der Außentemperatur gesteuert wird. Hierfür wird ein Strom oder ein Tastverhältnis einer Pulsweitenmodulation entsprechend der der Außentemperatur verändert. Die US 2007/103086 A1 offenbart die Merkmale im Oberbegriff des Anspruchs 1.

Es ist bekannt, das Dimmen von Leuchten über eine digitale Pulsweitenmodulation durchzuführen. Damit bei der Verwendung von Leuchtdioden als Leuchtmittel das Dimmen stufenlos ohne sichtbare Sprünge der Lichtstärke erfolgen kann, müssen bei den bekannten Pulsweitenmodulatoren Mikrocontroller mit einer Auflösung von mindestens 10 bit entsprechend 1023 Lichtstärke- Stufen eingesetzt werden. Dies gilt besonders für einen unteren Bereich der Lichtstärke, wo jeder Sprung eine relativ große prozentuale Änderung bedeutet. Diese Mikrocontroller erfordern einen entsprechenden relativ hohen Aufwand.

Aufgabe der Erfindung ist es, ein Verfahren zum Dimmen einer Leuchtdiodenanordnung zu schaffen, das den Einsatz einfacher und preiswerter elektronischer Elemente erlaubt.

Die Aufgabe ist durch die Merkmale des Anspruchs 1 gelöst. Das Pulsweiten- Signal wird in Abhängigkeit von einer Sollwert- Vorgabe mit einer veränderlichen Einschaltdauer und einer gleichzeitig veränderlichen Periodendauer moduliert. Das bedeutet, dass mit jeder Änderung des Sollwerts der Pulsweitenmodulation sowohl die Einschaltdauer als auch die Periodendauer verändert werden. Dies bewirkt eine Verkleinerung der Änderungs- Sprünge, so dass auch bei Einsatz eines günstigeren 8 bit Mikrokontrollers eine Pulsweitenmodulation erfolgen kann, die befriedigend kleine und daher nicht wahrnehmbare Sprünge der Lichtstärke auch im unteren Bereich gewährleistet.

Die Berechnungen nach Anspruch 2 sind einfach durchzuführen und bewirken die effektive Verkleinerung der Sprünge.

Das Speichern der Werte vermindert die erforderliche Rechenkapazität und ist einfach durchzuführen. 8 bit Mikrokontroller sind im Vergleich zu den 16 bit Ausführungen preiswert.

Anhand der beigefügten Zeichnungen wird die Erfindung nachfolgend näher erläutert. Dabei zeigt:
- Fig. 1: ein Diagramm der Einschaltdauer, der Periodendauer sowie eine resultie- rende Pulsweitenmodulation und
- Fig. 2: eine resultierende Frequenz eines pulsweitenmodulierten Signals.

An einem Kraftfahrzeug sind z.B. in den Frontscheinwerfern Leuchtdiodenanordnungen integriert. Diese Leuchtdiodenanordnungen sollen einerseits ein Tagfahrlicht mit 100 % Lichtstärke und andererseits ein wesentlich lichtschwächeres Positionslicht gewährleisten. Dieses Positionslicht soll in einem Bereich von 4 bis 10 % der Lichtstärke des Tagfahrlichts liegen und an veränderliche Außenlicht- Bedingungen angepasst werden. Diese Anpassungen sollen für das menschliche Auge nicht wahrnehmbar sein.

Die Lichtstärke der Leuchtdiodenanordnungen wird mittels einer Pulsweitenmodulation (PWM) gesteuert, die von einem 8 bit Mikrocontroller erzeugt wird. Die Modulation erfolgt durch Verändern der Einschaltdauer Tₑᵢₙ und der Periodendauer Tₚ in Abhängigkeit von einer Sollwert- Vorgabe, wobei diese Werte einmal berechnet und in einem dem Mikrocontroller zugeordneten Speicher gespeichert werden.

Die Berechnung erfolgt nach folgenden Formeln: ${T}_{ein} = N ⁢ \left({T}_{ein - soll}*{T}_{ein - max}/100\right)$ ${T}_{P} = N ⁢ \left(100*{T}_{ein}/{T}_{ein - soll}\right)$

Hierbei bedeutet N, dass eine ganze Zahl als gerundeter Wert des in der nachfolgenden Klammer berechneten Werts gebildet wird; denn die Pulsweitenmodulations-Speicher eines Mikrocontrollers können nur mit ganzen Zahlen arbeiten. Tₑᵢₙ₋ₛₒₗₗ ist die Sollvorgabe der Pulsweitenmodulation und beträgt 0 bis 100 %. Tₑᵢₙ₋ₘₐₓ ist eine ganze Zahl von 0 bis 250, entspricht der maximalen Periodendauer und definiert zusammen mit einer Taktfrequenz der Pulsweitenmodulation des Mikrocontrollers die minimale Frequenz des Pulsweitenmodulations- Signals.

## Patentansprüche

1. Verfahren zum Dimmen einer Leuchtdiodenanordnung eines Kraftfahrzeugs, wobei eine Helligkeit der Leuchtdioden mittels eines von einem digitalen Pulsweitenmodulator erzeugten Pulsweiten- Signals stufenlos ohne sichtbare Sprünge der Lichtstärke gesteuert wird,
wobei das Pulsweiten- Signal in Abhängigkeit von einer Sollwert- Vorgabe moduliert wird und wobei eine Einschaltdauer (Tₑᵢₙ) und gleichzeitig eine Periodendauer (Tₚ) verändert werden,
**dadurch gekennzeichnet, dass** die Einschaltdauer (Tₑᵢₙ) stufenförmig und die Periodendauer (Tₚ) sägezahnartig verlaufen, wobei jeder Stufe ein Zahn entspricht.

2. Verfahren zum Dimmen einer Leuchtdiodenanordnung nach Anspruch 1, **dadurch gekennzeichnet, dass** die Einschaltdauer (Tₑᵢₙ) nach der Formel Tₑᵢₙ = N (Tₑᵢₙ₋ₛₒₗₗ * Tₑᵢₙ₋ₘₐₓ / 100) und die Periodendauer (Tₚ) nach der Formel Tₚ = N (100 * Tₑᵢₙ / Tₑᵢₙ₋ₛₒₗₗ) berechnet werden, wobei Tₑᵢₙ sowie Tₚ Registerinhalte, N die Bildung einer ganzen Zahl aus dem nachfolgenden Klammerwert, Tₑᵢₙ₋ₛₒₗₗ eine Sollvorgabe in % für die momentane Einschaltdauer und Tₑᵢₙ₋ₘₐₓ eine ganze Zahl für einen maximalen Registerinhalt sind.

3. Verfahren zum Dimmen einer Leuchtdiodenanordnung nach Anspruch 1 oder 2, **dadurch gekennzeichnet, dass** die berechneten Registerinhalte für die Einschaltdauer (Tₑᵢₙ) und die Periodendauer (Tₚ) in einem dem Pulsweitenmodulator zugeordneten Speichermedium gespeichert werden.

4. Verfahren zum Dimmen einer Leuchtdiodenanordnung nach einem der Ansprüche 1 bis 3, **dadurch gekennzeichnet, dass** ein dem Pulsweitenmodulator zugeordneter Mikrocontroller ein acht- bit Controller ist.
In der Figur 1 sind die berechneten Werte für die Einschaltdauer Tₑᵢₙ und die Periodendauer Tₚ in Abhängigkeit des Pulsweitenmodulations- Sollwerts zwischen 5 und 8 % dargestellt. Die Einschaltdauer Tₑᵢₙ steigt in diesem Bereich stufenförmig von 12 auf 20, wobei jede Stufe einem Sprung der Einschaltdauer Tₑᵢₙ von 1 entspricht.
Die Periodendauer Tₚ verläuft sägezahnartig, wobei jeder Stufe ein Zahn entspricht; die Periodendauer Tₚ beträgt zwischen 230 und 250. Sie fällt über die Länge der Stufe von 250 auf den kleineren Wert und steigt dann sprunghaft wieder auf 250.
Der Istwert der Pulsweitenmodulations- Steuerleistung in % entspricht dem Sollwert.
Die sich mit der Einschaltdauer Tₑᵢₙ und der Periodendauer Tₚ gemäß der Figur 1 ergebende Frequenz des Pulsweitenmodulations- Signals ist in der Figur 2 dargestellt. Hier ist ersichtlich, dass die Frequenz des Pulsweitenmodulations- Signals besonders im Bereich von kurzen Einschaltdauem Tₑᵢₙ deutlich höher ist als ohne die erfindungsgemäße gleichzeitige Veränderung der Einschaltdauer Tₑᵢₙ und der Periodendauer Tₚ.

## Claims

1. Procedure for the dimming of a light-emitting diode arrangement of a motor vehicle wherein luminosity of the light-emitting diodes is steplessly controlled without visible leaps of luminous intensity by means of a pulse-width signal generated by a digital pulse-width modulator, wherein the pulse-width signal is modulated dependent on a target value specification and wherein a duty cycle (Ton) and simultaneously a periodic time (Tp) are changed, **characterized in that** the duty cycle (Ton) takes a steplike course and the periodic time (Tp) takes a serrated course wherein each step is equivalent to a tooth.

2. Procedure for the dimming of a light-emitting diode arrangement according to claim 1, **characterized in that** the duty cycle (Ton) is calculated following the formula Ton = N (Ton-target * Ton-max / 100) and the periodic time (Tp) is calculated following the formula Tp = N (100 * Ton / Ton-target), wherein Ton as well as Tp are register contents, N is the formation of an integral number from the subsequent value in parenthesis, Ton-target is a target specification in % for the momentary duty cycle and Ton-max is an integral number for a maximum register content.

3. Procedure for the dimming of a light-emitting diode arrangement according to claim 1 or 2, **characterized in that** the calculated register contents for the duty cycle (Ton) and the periodic time (Tp) are stored in a memory medium assigned to the pulse-width modulator.

4. Procedure for the dimming of a light-emitting diode arrangement according to one of the claims 1 to 3, **characterized in that** a micro-controller assigned to the pulse-width modulator is an eight-bit controller.
In figure 1, the calculated values for the duty cycle Ton and the periodic time Tp are illustrated between 5 and 8 % dependent on the pulse-width modulation target value. The duty cycle Ton increases in a steplike manner from 12 to 20 in this range wherein each step is equivalent to a leap of the duty cycle Ton of 1.
The periodic time Tp takes a serrated course wherein each step is equivalent to a tooth;
the periodic time Tp is between 230 and 250. Over the length of the step, it declines to the lower value and then escalates again to 250.
The target value of the pulse-width modulation control performance in % corresponds to the target value.
The frequency of the pulse-width module signal resulting from the duty cycle Ton and the periodic time Tp according to figure 1 is illustrated in figure 2. In this connection, it is evident that particularly in the range of short duty cycles of Ton, the frequency of the pulse-width module signal is distinctly higher than without the simultaneous change of the duty cycle Ton and the periodic time Tp according to the present invention.

## Revendications

1. Procédure de pilotage du flux lumineux d'un ensemble de diodes électroluminescentes d'un véhicule automobile, une luminosité des diodes électroluminescentes étant pilotée à l'aide d'un signal de largeur d'impulsions produit par un modulateur de largeur d'impulsions numérique de manière continue sans discontinuité visible de l'intensité lumineuse,
le signal de largeur d'impulsions étant modulé en fonction d'une valeur de consigne prescrite et un temps de fonctionnement (Tₒₙ) et une période (Tₚ) sont simultanément modifiés,
**caractérisé en ce que** le temps de fonctionnement (Tₒₙ) se déroule par étages et la période (Tₚ) en dents de scie, chaque étage correspondant à une dent.

2. Procédure de pilotage du flux lumineux d'un ensemble de diodes électroluminescentes selon la revendication 1, **caractérisé en ce que** le temps de fonctionnement (Tₒₙ) sera calculé selon la formule Tₒₙ = N (T_{on-consigne} * Tₒₙ₋ₘₐₓ/ 100) et la période (Tp) sera calculée selon la formule Tₚ = N (100 * Tₒₙ / Tₒₙ-consigne), Tₒₙ et Tₚ étant des contenus de registre, N étant la constitution d'un nombre entier de la valeur suivante entre parenthèses, T_{on-consigne} étant une valeur de consigne en % pour le temps de fonctionnement instantané et Tₒₙ₋ₘₐₓ étant un nombre entier pour un contenu de registre maximal.

3. Procédure de pilotage du flux lumineux d'un ensemble de diodes électroluminescentes selon la revendication 1 ou 2, **caractérisé en ce que** les contenus de registre calculés pour le temps de fonctionnement (Tₒₙ) et la période (Tₚ) sont mémorisés dans un support de mémoire attribué au modulateur de largeur d'impulsions.

4. Procédure de pilotage du flux lumineux d'un ensemble de diodes électroluminescentes selon une des revendications 1 à 3, **caractérisé en ce qu'**un microcontrôleur attribué au modulateur de largeur d'impulsions est un contrôleur à 8 bits.
La figure 1 montre les valeurs calculées pour le temps de fonctionnement Tₒₙ et la période Tₚ entre 5 et 8 % en fonction de la valeur de consigne de la modulation de largeur d'impulsions. Dans cette zone, le temps de fonctionnement Tₒₙ s'élève de 12 à 20 par étages, chaque étage correspondant à un saut du temps de fonctionnement Tₒₙ de 1.
La période Tₚ se déroule en dents de scie, chaque saut correspondant à une dent. La période Tₚ s'élève à une valeur entre 230 et 250. Elle descend sur la longueur du saut de 250 à la valeur inférieure, ensuite elle remonte brusquement à 250.
La valeur effective de la puissance de commande de la modulation de largeur d'impulsions en % correspond à la valeur de consigne.
La fréquence du signal de modulation de largeur d'impulsions qui dérive du temps de fonctionnement Tₒₙ et de la période Tₚ selon la figure 1 est montrée dans la figure 2. Il s'en suit que la fréquence du signal de modulation de largeur d'impulsions surtout en cas des temps de fonctionnement Tₒₙ courts est nettement plus élevée que sans la modification simultanée du temps de fonctionnement Tₒₙ et de la période Tₚ conformèment à l'invention.
